# EUROPÄISCHE PATENTANMELDUNG

(11) **EP 4 714 644 A2**
(43) Veröffentlichungstag der Anmeldung: **25.03.2026**
(21) Anmeldenummer: 25198243.5
(22) Anmeldetag: 26.08.2025
(51) Int. Cl.: B30B 15/00, B30B 1/18, B30B 15/26

(54) **PRESSE**

(30) Priorität: 30.08.2024 DE 102024124927
(71) Anmelder: Gebr. Schmidt Fabrik für Feinmechanik GmbH & Co. KG, 78112 St. Georgen (DE)
(72) Erfinder: Meyer, Andreas Leo, 78120 Furtwangen (DE)
(74) Vertreter: Witte, Weller & Partner Patentanwälte mbB

(57) **Zusammenfassung**

Presse (10), aufweisend: einen Pressenständer (12); einen Schieber (22), der an dem Pressenständer (12) entlang einer Pressrichtung (z) (verschiebbar gelagert ist und in einer gewünschten Höhe entlang der Pressrichtung (z) während eines Pressvorgangs an dem Pressenständer (12) arretierbar ist; einen Pressenstößel (21), der während des Pressvorgangs relativ zu dem Schieber (22) in der Pressrichtung (z) axial bewegt wird; und eine Positionsmesseinrichtung (62), welche dazu eingerichtet ist, eine erste Position des Schiebers (22) relativ zu dem Pressenständer (12) entlang der Pressrichtung (z) und eine zweite Position des Pressenstößels (21) relativ zu dem Pressenständer (12) entlang der Pressrichtung (z) zu ermitteln.

## Beschreibung

Die vorliegende Erfindung betrifft eine Presse, welche vorzugsweise als Fügepresse verwendbar ist.

Press- und Fügevorgänge sind ein wichtiger Bestandteil der modernen Montagetechnik. Für solche Anwendungen stehen eine Vielzahl von unterschiedlichen, bereits bekannten Presssystemen zur Verfügung. Neben pneumatischen sowie hydraulische Presssystemen nehmen sog. Servo-Presssysteme (nachfolgend "Servopressen" genannt) einen zunehmenden Anteil ein.

Bei Servopressen werden mit Hilfe eines regelbaren Motors das Drehmoment, die Geschwindigkeit sowie die Weginformation auf mechanische Bauteile übertragen. Diese mechanischen Bauteile innerhalb des Antriebsstranges können z.B. einen Zahnstangenantrieb oder einen Spindelantrieb (Trapez-, Kugel-, Rollen- oder Planetenrollengewindetrieb) aufweisen. Hierbei wird die Drehbewegung des Antriebs (z.B. Elektromotor) in eine Linearbewegung des Pressenstößels umgesetzt. Die Höhe des Motor-Drehmoments bestimmt die Vorschubkraft (Presskraft) des Pressenstößels.

Bei derartigen Pressen ist es häufig nur schwierig zu gewährleisten, dass die Presse einerseits für unterschiedliche Werkstückgrößen verwendbar ist, dabei aber dennoch die hohen Präzisionsanforderungen, welche an solche Pressen zu stellen sind, eingehalten werden. Auf den ersten Blick mag es zur Gewährleistung dieser Eigenschaften naheliegend sein, eine Presse mit einem vergleichsweise hohen Stößelhub bereitzustellen. Dies ist jedoch bauraumbedingt meist problematisch. Auch die Präzisionsanforderungen lassen sich bei Pressen mit einem vergleichsweise großen Stößelhub kaum gewährleisten. Zum einen gestaltet sich die mechanische Führung des Pressenstößels relativ schwierig, wenn dieser vergleichsweise lang ist. Je länger der Pressenstößel ist, desto schwieriger wird es die während des Pressprozesses wirkenden Querkräfte aufzunehmen. Der Stößelhub ist bei derartigen Pressen daher meist nur auf wenige Zentimeter ausgelegt.

Um eine Anpassung auf verschiedene Werkstückgrößen zu gewährleisten, werden daher meist Pressen mit einem höhenverstellbaren Schieber eingesetzt. Ein solcher Schieber ist verschiebbar an dem Pressenständer gelagert, so dass dieser je nach Werkstückgröße auf eine gewünschte Höhe einstellbar ist. Der Pressenstößel, der an dem Schieber beweglich gelagert ist, lässt sich dann zusammen mit dem Schieber verstellen. Je nach Werkstückgröße wird also zunächst der Schieber auf eine gewünschte Höhe am Pressenständer eingestellt und dann in der entsprechenden Höhe am Pressenständer arretiert. Während des Pressvorgangs bewegt sich der Schieber nicht, lediglich der Pressenstößel bewegt sich relativ zu dem Schieber. Der Schieber selbst ist während des Pressvorgangs am Pressenständer arretiert.

Durch die Schieberverstellung lässt sich somit also auch eine Presse mit vergleichsweise geringem Stößelhub einfach an unterschiedliche Werkstückgrößen anpassen. Da die Schiebereinstellung typischerweise von Hand vorgenommen wird, ist es jedoch schwierig eine exakte Höheneinstellung vorzunehmen, die den Präzisionsanforderungen für den jeweiligen Pressvorgang gerecht wird.

Es ist daher eine Aufgabe der vorliegenden Erfindung, eine Presse bereitzustellen, mit der die oben genannten Nachteile ausgeräumt oder zumindest auf ein Minimum reduziert werden können. Insbesondere ist es dabei eine Aufgabe eine Presse bereitzustellen, mit der sich sehr präzise Pressvorgänge durchführen lassen, wobei gleichzeitig eine Anpassung auf verschiedene Werkstückgrößen möglich ist und die Presse dennoch einen vergleichsweise geringen Bauraum einnimmt.

Diese Aufgabe wird erfindungsgemäß durch eine Presse gelöst, die folgende Bauteile aufweist:
- einen Pressenständer;
- einen Schieber, der an dem Pressenständer entlang einer Pressrichtung verschiebbar gelagert ist und in einer gewünschten Höhe entlang der Pressrichtung während eines Pressvorgangs an dem Pressenständer arretierbar ist;
- einen Pressenstößel, der mit dem Schieber gekoppelt ist und während des Pressvorgangs relativ zu dem Schieber in der Pressrichtung axial bewegt wird; und
- eine Positionsmesseinrichtung, welche dazu eingerichtet ist, eine erste Position des Schiebers relativ zu dem Pressenständer entlang der Pressrichtung und eine zweite Position des Pressenstößels relativ zu dem Pressenständer entlang der Pressrichtung zu ermitteln.

Die erfindungsgemäße Presse weist also eine Positionsmesseinrichtung auf, die sowohl die Position des Schiebers (hier "erste Position" genannt) als auch die Position des Pressenstößels (hier "zweite Position" genannt) ermittelt. Somit ist während eines Pressvorgangs dauerhaft sowohl die Position des Schiebers als auch die Position des Pressenstößels (jeweils relativ zu dem Pressenständer) bekannt. Dementsprechend ist es möglich trotz der Verstellbarkeit des Schiebers zur Anpassung an verschiedene Werkstückgrößen eine immens hohe Präzision, insbesondere in Bezug auf die Position des Pressenstößels, zu gewährleisten.

Die zweite Position, also die Position des Pressenstößels relativ zu dem Pressenständer kann entweder direkt oder indirekt gemessen werden. Indirekt lässt sich diese zweite Position bspw. darüber messen, dass die Position des Pressenstößels relativ zu dem Schieber erfasst wird, z.B. über einen am Schieber angebrachten Sensor oder einen in den Antrieb integrierten Messgeber. Da die Position des Schiebers relativ zu dem Pressenständer (erste Position) von der Positionsmesseinrichtung ebenfalls ermittelt, vorzugsweise direkt gemessen wird, kann die Positionsmesseinrichtung somit auch die zweite Position (Position des Pressenstößels relativ zu dem Pressenständer) durch entsprechende Addition ermitteln.

Gemäß einer bevorzugten Ausgestaltung ist es vorgesehen, dass die Positionsmesseinrichtung einen ersten Sensor aufweist, der dazu eingerichtet ist, die erste Position zu messen, und einen zweiten Sensor aufweist, der dazu eingerichtet ist, die zweite Position zu messen.

In diesem Fall wird also sowohl die erste Position als auch die zweite Position mit jeweils einem separaten, dedizierten Sensor direkt gemessen. Beide Sensoren messen eine Position entlang der gleichen Richtung, nämlich entlang der Pressrichtung. Vorzugsweise messen beide Sensoren entlang der gleichen Achse. Durch die Verwendung von zwei Sensoren für die Messung der Schieber- und Pressenstößelposition wird die Messgenauigkeit um ein Vielfaches erhöht. Dies verbessert die Prozesskontrolle und reduziert die Wahrscheinlichkeit von Fehlern während des Pressvorgangs.

Gemäß einer weiteren Ausgestaltung sind der erste Sensor und der zweite Sensor jeweils als Absolutwertgeber ausgestaltet.

Im Gegensatz zu inkrementellen Messwertgebern ist somit keine Kalibrierung der beiden Sensoren notwendig. Absolutwertgeber ermöglichen eine präzise und kontinuierliche Positionsmessung, selbst nach einem Stromausfall oder einem Neustart der Presse. Dies trägt zur Zuverlässigkeit und Genauigkeit des Pressprozesses bei.

Gemäß einer weiteren Ausgestaltung weist der Pressenständer eine Maßverkörperung auf, wobei der erste Sensor zum Messen der ersten Position mit der Maßverkörperung zusammenwirkt, und wobei der zweite Sensor zum Messen der zweiten Position mit der Maßverkörperung zusammenwirkt.

Beide Sensoren wirken also mit der gleichen Maßverkörperung zusammen. Es genügt also eine einzige Maßverkörperung für die Positionsmessung des Schiebers wie auch die Positionsmessung des Pressenstößels. Dies spart nicht nur Platz, sondern auch Kosten und trägt zudem zur Genauigkeit der Positionierung bei.

Gemäß einer weiteren Ausgestaltung weist der Pressenständer eine erste Axialführung zur Führung des Schiebers an dem Pressenständer entlang der Pressrichtung und eine zweite Axialführung zur Führung des Pressenstößels an dem Pressenständer entlang der Pressrichtung auf.

Die separaten Axialführungen für Schieber und Pressenstößel gewährleisten eine stabile und präzise Führung entlang der Pressrichtung. Dies minimiert Abweichungen und sorgt für einen gleichmäßigen und überaus exakten Pressvorgang. Zudem wird dadurch die Steifigkeit des Gesamtsystems und daraus resultierend auch die Genauigkeit der Positionierung des Pressenstößels um ein Vielfaches erhöht.

Insbesondere hervorzuheben ist, dass gemäß dieser Ausgestaltung auch der Pressenstößel unmittelbar an dem Pressenständer geführt ist. Bei gängigen Pressen ist der Pressenstößel lediglich im Schieber gelagert, der seinerseits am Pressenständer geführt ist. Diese zusätzliche Führung des Pressenstößels am Pressenständer sorgt für eine enorme Erhöhung der Stabilität und damit auch der Genauigkeit während eines Pressvorgangs.

Zudem vereinfacht die separate Führung des Pressenstößels am Pressenständer die direkte Positionserfassung des Pressenstößels, da bspw. der zweite Sensor in die Führung integriert sein kann, mit dieser zusammenwirken kann oder benachbart zu dieser angeordnet sein kann.

Gemäß einer weiteren Ausgestaltung weist die Presse ferner einen Antrieb zum Antreiben des Pressenstößels auf.

Der Antrieb ermöglicht eine automatische Bewegung des Pressenstößels, was die Effizienz und Automatisierung des Pressprozesses erhöht. Dadurch wird die manuelle Arbeit reduziert und die Prozessgeschwindigkeit gesteigert.

Der Antrieb weist insbesondere vorzugsweise einen Elektromotor auf.

Gemäß einer bevorzugten Ausgestaltung ist der Antrieb an dem Schieber fixiert.

Die Fixierung des Antriebs am Schieber reduziert mechanische Komplexität und mögliche Fehlstellungen des Pressenstößels. Dies wiederum vereinfacht die Konstruktion und trägt zu einer stabilen und wartungsfreundlichen Lösung bei.

Gemäß einer weiteren Ausgestaltung weist die Presse ferner eine Arretiereinrichtung, welche zwischen einem Arretier-Zustand, in dem der Schieber an dem Pressenständer arretiert ist, und einem Freigabe-Zustand, in dem der Schieber an dem Pressenständer entlang der Pressrichtung verschiebbar ist, betätigbar ist, und eine manuell betätigbare Verstelleinrichtung zum manuellen Verschieben des Schiebers an dem Pressenständer entlang der Pressrichtung, solange die Arretiereinrichtung in dem Freigabe-Zustand ist, auf.

Die Arretiereinrichtung ist vorzugsweise ebenfalls manuell betätigbar. Die Möglichkeit, den Schieber manuell zu verschieben und zu arretieren, erlaubt eine flexible Anpassung der Presse an unterschiedliche Werkstücke. Dies verbessert die Benutzerfreundlichkeit und die Vielseitigkeit der Presse. Da die Positionen des Schiebers und des Pressenstößels über die Positionsmesseinrichtung ermittelt werden, lassen sich dennoch höchste Präzisionsanforderungen erfüllen.

Gemäß einer weiteren Ausgestaltung weist die Presse ferner eine Steuereinrichtung auf, die dazu eingerichtet ist, die von der Positionsmesseinrichtung ermittelte erste Position des Schiebers mit einer werkstückspezifischen Schieber-Sollposition zu vergleichen und den Pressvorgang in Abhängigkeit dieses Positionsvergleichs anzupassen.

Die Steuereinheit ermöglicht also eine automatische Anpassung des Pressvorgangs basierend auf der Position des Schiebers. Dies gewährleistet eine höhere Präzision und Konformität des Endprodukts, was die Qualitätssicherung vereinfacht.

Eine solche automatische Anpassung des Pressvorgangs basierend auf der Position des Schiebers ist insbesondere in Kombination mit der manuell betätigbaren Verstelleinrichtung von immensem Vorteil. Eine solche manuell betätigbare Verstelleinrichtung ermöglicht nämlich ein schnelles Verstellen des Schiebers von Hand, gleichzeitig lässt sich der Schieber manuell nicht absolut exakt verstellen. Aufgrund der automatischen Anpassung des Pressvorgangs in Abhängigkeit von der Schieberposition kann es jedoch ausreichend sein, den Schieber lediglich grob, bspw. im Bereich eines Zielfensters von ± 0,5 mm, zu positionieren, dabei jedoch dennoch eine Positionsgenauigkeit des Pressenstößels im Bereich von bspw. 1/1000 mm zu gewährleisten.

Gemäß einer Ausgestaltung ist die Steuereinrichtung dazu eingerichtet, einen Stößelhub des Pressenstößels, insbesondere eine entlang der Pressrichtung gemessene Hublänge des Stößelhubs, in Abhängigkeit des Positionsvergleichs anzupassen.

Somit lässt sich eine sehr hohe Positionsgenauigkeit in Bezug auf den Stößelhub auch dann garantieren, wenn die Schieberposition nicht vollständig exakt an das Werkstück angepasst ist.

Gemäß einer weiteren Ausgestaltung weist die Presse einen Speicher zum Abspeichern jeweils einer werkstückspezifischen Schieber-Sollposition für eine Vielzahl von Werkstücken auf.

Das Abspeichern werkstückspezifischer Schieber-Sollpositionen ermöglicht eine schnelle und einfache Einrichtung der Presse für verschiedene Werkstücke, was die Rüstzeiten reduziert und die Effizienz in der Produktion erhöht.

Beispielsweise wählt ein Bediener der Presse über ein entsprechendes Bedienterminal ein zu bearbeitendes Werkstück aus, zudem vorab bereits eine entsprechende Schieber-Sollposition in dem Speicher abgelegt wurde. Diese Schieber-Sollposition wird dem Bediener daraufhin zurückgemeldet, so dass dieser den Schieber dann auf die entsprechende Sollposition manuell einstellen kann. Alternativ dazu könnte die Steuereinrichtung auch für eine automatische, motorische Positionseinstellung des Schiebers auf die im Speicher abgespeicherte Schieber-Sollposition sorgen.

Gemäß einer weiteren Ausgestaltung weist die Presse ferner eine User-Feedback-Einrichtung auf, welche dazu eingerichtet ist, ein visuelles, auditives und/oder haptisches Feedback in Abhängigkeit des Positionsvergleichs zu erzeugen.

Dies ist insbesondere in Kombination mit einer manuell betätigbaren Verstelleinrichtung zum manuellen Verschieben des Schiebers von Vorteil. Selektiert ein Bediener bspw. ein Werkstück, so kann ihm die Steuereinrichtung, die oben erwähnt, eine entsprechende werkstückspezifische Schieber-Sollposition rückmelden, auf die er dann den Schieber einstellt. Während des Verschiebens des Schiebers erhält der User dann eine entsprechende Rückmeldung (visuelles, auditives und/oder haptisches Feedback) in Abhängigkeit des Vergleichs zwischen der von der Positionsmesseinrichtung ermittelten ersten Position des Schiebers mit der werkstückspezifischen Schieber-Sollposition. Dies erleichtert die korrekte Einstellung der Schieberposition auf die Schieber-Sollposition für den Bediener der Presse.

Gemäß einer weiteren Ausgestaltung kann die User-Feedback-Einrichtung dazu eingerichtet sein, ein erstes Feedback-Signal auszugeben, wenn ein Wert des Positionsvergleichs außerhalb eines vorgegebenen Toleranzbereichs liegt, und ein zweites Feedback-Signal, welches sich von dem ersten Feedback-Signal unterscheidet, auszugeben, wenn der Wert des Positionsvergleichs innerhalb des vorgegebenen Toleranzbereichs liegt.

Beispielsweise kann die User-Feedback-Einrichtung eine Leuchteinrichtung umfassen, welche rot leuchtet, solange sich die Schieberposition außerhalb des Toleranzbereichs befindet, und grün leuchtet, wenn sich die Schieberposition innerhalb des Toleranzbereichs befindet. Dies verbessert die Interaktion mit dem Bediener und vereinfacht somit die Einstellung der Schieberposition für den Bediener um ein Vielfaches.

Insbesondere in Kombination mit der oben erwähnten Ausgestaltung, in der die Steuereinrichtung den Pressvorgang in Abhängigkeit des Positionsvergleichs anpasst, ist es durchaus ausreichend, dass der Bediener die Schieberposition lediglich innerhalb eines Toleranzbereichs einstellt, der bspw. im Bereich von ± 0,5 mm um die Schieber-Sollposition liegt. Ein Einstellen auf die exakte werkstückspezifische Schieber-Sollposition ist nicht notwendig und führt aus den oben genannten Gründen zu keinen Einbußen bei der Präzision.

Gemäß einer weiteren Ausgestaltung weist der Pressenständer einen Kraftsensor auf, der dazu eingerichtet ist, eine von dem Pressenstößel auf ein zu bearbeitendes Werkstück ausgeübte Presskraft zu messen.

Der Kraftsensor ermöglicht eine genaue Messung der auf das Werkstück ausgeübten Presskraft, was die Qualitätskontrolle verbessert und die Prozesssicherheit erhöht. Dies ist besonders wichtig für empfindliche komplexe Werkstücke. Die Integration des Kraftsensors in den Pressenständer ermöglicht eine platzsparende Anordnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in den nachfolgenden Zeichnungen dargestellt und wird in der nachfolgenden Beschreibung näher erläutert. Es zeigen:
- Fig. 1: eine perspektivische Ansicht eines Ausführungsbeispiels der erfindungsgemäßen Presse;
- Fig. 2: eine Seitenansicht der in Fig. 1 gezeigten Presse;
- Fig. 3: eine perspektivische Ansicht der in Fig. 1 gezeigten Presse ohne Verkleidung;
- Fig. 4: eine Seitenansicht der in Fig. 1 gezeigten Presse ohne Verkleidung;
- Fig. 5: eine perspektivische Ansicht eines Pressenständers der in Fig. 1 gezeigten Presse;
- Fig. 6: eine perspektivische Ansicht eines Schiebers inklusive Antrieb der in Fig. 1 gezeigten Presse;
- Fig. 7: eine Schnittansicht des in Fig. 6 gezeigten Schiebers inklusive Antrieb;
- Fig. 8: eine perspektivische Ansicht eines Pressenstößels der in Fig. 1 gezeigten Presse;
- Fig. 9: eine Draufsicht von oben auf den in Fig. 8 gezeigten Pressenstößel; und
- Fig. 10: eine Schnittansicht eines zu dem Pressenständer gehörenden Ständerfußes der in Fig. 1 gezeigten Presse.

Die Figuren 1-4 zeigen ein Ausführungsbeispiel einer erfindungsgemäßen Presse jeweils in perspektivischer Ansicht und Seitenansicht, wobei Fig. 3 und 4 die Presse jeweils ohne Verkleidung zeigen. Die Presse ist darin jeweils gesamthaft mit der Bezugsziffer 10 gekennzeichnet.

Die Presse 10 weist einen Pressenständer 12 auf. Der Pressenständer 12 bildet die Grundstruktur der Presse 10 und dient im Wesentlichen als Träger für die übrigen Bauteile der Presse 10. Der Pressenständer 12 wird üblicherweise auf einem Untergrund, bspw. einer Werkbank abgestellt.

Der Pressenständer 12 ist hier zweiteilig ausgestaltet. Er weist einen in etwa L-förmigen Grundträger 14 und einen an dem Grundträger 14 befestigten Ständerfuß 16 auf. Auf der Oberseite des Ständerfußes 16 befindet sich eine hier plattenförmig ausgestaltet Werkstückaufnahme 18, die der Aufnahme eines zu pressenden Werkstücks dient.

Die Werkstückaufnahme 18 lässt sich zur Feinjustierung der Werkstückposition mit Hilfe von Einstelleinrichtungen 20, die hier als Einstellräder ausgestaltet sind, in x- und y-Richtung verstellen.

An dem Pressenständer 12, genauer gesagt an dem Grundträger 14 des Pressenständers 12, ist ein sog. Schieber 22 montiert, der entlang der Höhenrichtung (z-Richtung) verschiebbar ist. Dies ermöglicht dem Bediener der Presse 10 die Arbeitshöhe des Schiebers 22 an die Größe bzw. Höhe des mit der Presse 10 zu bearbeitenden Werkstücks anzupassen.

Der Schieber 22 ist mit einem Pressenstößel 21 gekoppelt, welcher während eines Pressvorgangs relativ zu dem Schieber 22 in z-Richtung axial bewegt wird. Die z-Richtung entspricht somit der Pressrichtung der Presse 10. Je nach Anwendung können an dem unteren Ende des Pressenstößels 21 verschiedene Arten von Presswerkzeugen angebracht werden, die während des Pressvorgangs unmittelbar mit dem zu bearbeitenden Werkstück in Kontakt treten.

Der Schieber 22 ist in einer Führungsnut 24, die in den Grundträger 14 eingebracht ist, am Pressenständer 12 geführt. Die Höhenposition bzw. z-Position des Schiebers 22 ist mit Hilfe einer Verstelleinrichtung 26 manuell über eine Kurbel 28 einstellbar. Zu der Verstelleinrichtung gehört ein hier nicht näher gezeigtes Getriebe, das die Drehbewegung der Kurbel 28 in eine Linearbewegung des Schiebers 22 relativ zu dem Pressenständer 12 wandelt.

Des Weiteren ist eine Arretiereinrichtung 30 vorgesehen, mit Hilfe der sich der Schieber 22 in der gewünschten Höhe am Pressenständer 12 arretieren lässt. Während der Schieber 22 im Arretier-Zustand der Arretiereinrichtung 30 an dem Pressenständer 12 arretiert ist, ist der Schieber 22 in einem Freigabe-Zustand der Arretiereinrichtung 30 am Pressenständer 12 in z-Richtung verschiebbar. Es versteht sich somit, dass sich der Schieber 22 mit Hilfe der Verstelleinrichtung 26 bzw. der Kurbel 28 lediglich manuell verschieben lässt, solange die Arretiereinrichtung in dem Freigabe-Zustand ist.

Details der Arretiereinrichtung 30 sind insbesondere in Fig. 7 erkennbar. Die Arretiereinrichtung 30 ist als eine Art Exzenterspanner realisiert, die über einen Exzenterspannhebel 32 betätigbar ist. Der Exzenterspannhebel 32 ist mit einer Gewindestange 34 die an dem Schieber 22 verdrehgesichert angebracht ist, verbunden. Die Gewindestange 34 ist durch eine Aussparung 36 (Fig. 5) durch den Grundträger 14 des Pressenständers 12 hindurchgeführt. Gleichzeitig verbindet die Gewindestange 34 eine Klemmplatte 38 über einen Druckbolzen 40 mit dem Exzenterspannhebel 32. Durch Betätigen des Exzenterspannhebels 32 wird die Klemmplatte 38 über den Druckbolzen 40 gegen den Grundträger 14 des Pressenständers 12 gedrückt und der Schieber 22 damit am Pressenständer 12 arretiert.

An dem Schieber 22 ist ferner ein Antrieb 42 zum Antreiben des Pressenstößels 21 befestigt. Der Antrieb 42 umfasst einen Elektromotor 44, welcher vorzugsweise als Servomotor ausgestaltet ist. Ferner umfasst der Antrieb 42 einen mit dem Elektromotor 44 gekoppelten Spindelantrieb 46. Zu dem Spindelantrieb 46 gehört eine Gewindespindel 48 und eine auf der Gewindespindel 48 montierte Spindelmutter 50.

Die Motorwelle 52 des Elektromotors 44 ist über eine Kupplung 54 mit der Gewindespindel 48 gekoppelt (Fig. 7). Die Gewindespindel 48 ist mithilfe eines Axiallagers 53 radial und axial am Schieber 22 gelagert. Wird die Gewindespindel 48 durch den Elektromotor 44 in Drehung versetzt, führt die verdrehgesicherte Spindelmutter 50 eine Linearbewegung aus. Diese Linearbewegung wird auf den Pressenstößel 21 übertragen. Die Spindelmutter 50 ist hierzu fest mit dem Pressenstößel 21 verbunden.

Der Pressenstößel 21 selbst, welche insbesondere in Fig. 8 und 9 ersichtlich ist, ist hier mehrteilig aufgebaut. Der Pressenstößel 21 umfasst zwei einander gegenüberliegende Seitenplatten 56 sowie ein dazwischen angeordnetes Stößelgehäuse 58, an dessen unteren Ende eine Werkzeugaufnahme 60 (Fig. 2 und 4) zur Aufnahme eines Presswerkzeugs angeordnet ist.

Die Presse 10 weist ferner eine Positionsmesseinrichtung 62 auf. Diese Positionsmesseinrichtung 62 weist sowohl Hardware- als auch Software-Komponenten auf, die in den vorliegenden Zeichnungen nur teilweise dargestellt sind. In Fig. 4 ist die Positionsmesseinrichtung 62 daher schematisch angedeutet, wobei der Pfeil 62 hier auf einen Teil der Positionsmesseinrichtung ausgerichtet ist. Die Positionsmesseinrichtung 62 dient dazu, eine Position des Schiebers 22 relativ zu dem Pressenständer 12 entlang der Pressrichtung (z-Richtung) sowie eine Position des Pressenstößels 21 relativ zu dem Pressenständer 12 entlang der Pressrichtung (z-Richtung) zu ermitteln. Die Position des Schiebers 22 relativ zu dem Pressenständer 12 wird vorliegend als "erste Position" bezeichnet. Die Position des Pressenstößels 21 relativ zu dem Pressenständer 12 wird vorliegend als "zweite Position" bezeichnet.

Die Positionsmesseinrichtung 62 umfasst einen ersten Sensor 64 (Fig. 6) zur Messung der ersten Position, also der Position des Schiebers 22, sowie einen zweiten Sensor 66 (Fig. 9) zur Messung der zweiten Position, also der Position des Pressenstößels 21. Beide Sensoren 64, 66 sind vorzugsweise als Absolutwertgeber ausgestaltet. Bei der Positionsmesseinrichtung 62 handelt es sich also vorzugsweise um ein Absolut-Wegmesssystem. Dementsprechend sind die Höhenpositionen des Schiebers 22 wie auch die Höhenposition des Pressenstößels 21 zu jedem Zeitpunkt, auch ohne Referenzfahrt bzw. Kalibrierung ermittelbar.

Beide Sensoren 64, 66 wirken mit einer Maßverkörperung 68 zusammen, die an dem Pressenständer 12 entlang der Pressrichtung (z-Richtung) angeordnet ist. Die Verkabelung des ersten Sensors 64 wird über eine erste Energieführungskette 70 abgeführt, die den Schieber 22 mit dem Pressenständer 12 verbindet. Die Verkabelung des zweiten Sensors 66 wird über eine zweite Energieführungskette 72 abgeführt, die den Pressenstößel 21 mit dem Pressenständer 12 verbindet.

Wie insbesondere aus den Figuren 3-5 ersichtlich ist, sind sowohl der Schieber 22 als auch der Pressenstößel 21 jeweils separat an dem Pressenständer 12 entlang der z-Richtung, also entlang der Pressrichtung geführt. Der Pressenständer 12 weist hierzu eine erste Axialführung 74 zur Führung des Schiebers 22 sowie eine zweite Axialführung 76 zur Führung des Pressenstößels 21 auf. Zu der ersten Axialführung 74 gehört die bereits erwähnte Führungsnut 24. Die zweite Axialführung 76 umfasst zwei Führungsschienen 78, die auf gegenüberliegenden Seiten des Pressenständers 12 angeordnet sind (Fig. 5 zeigt eine der beiden Führungsschienen 78). Auf diesen Führungsschienen 78 sind jeweils zwei Führungswägen 80 geführt, welche mit den Seitenplatten 56 des Pressenstößels 21 fix verbunden sind.

Die beiden Axialführungen 74, 76 sorgen für eine extrem stabile und präzise Führung des Pressenstößels 21 und des Schiebers 22. Gleichzeitig ermöglicht die Positionsmesseinrichtung 62 eine sehr exakte Positionserfassung des Pressenstößels 21 und des Schiebers 22, welche vorzugsweise bis zu 1/1000 mm genau ist.

Die Presse 10 weist ferner eine User-Feedback-Einrichtung 82 auf, welche in dem vorliegenden Ausführungsbeispiel ein Display 84 umfasst. Ferner sind in Fig. 1 lediglich schematisch eine Steuereinrichtung 86 und ein Speicher 88 angedeutet. Die Steuereinrichtung 86 und der Speicher 88 sind hier als in das Gehäuse der Presse 10 integriert angedeutet. Es versteht sich jedoch, dass die Steuereinrichtung 86 und der Speicher 88 auch extern angeordnet und über eine Datenverbindung (kabelgebunden oder kabellos) mit der Presse 10 verbunden sein können. Ebenso können Teile der User-Feedback-Einrichtung 82 oder die gesamte User-Feedback-Einrichtung 82 außerhalb des Pressengehäuses angeordnet sein. Bei der Steuereinrichtung 86 handelt es sich vorzugsweise um eine elektronische Steuereinrichtung mit einem Prozessor, der als CPU, Mikroprozessor, Mikrocomputer, DSP oder dergleichen ausgestaltet sein kann. Der Speicher 88 ist bspw. ein nicht flüchtiger oder flüchtiger Halbleiterspeicher wie ein Direktzugriffsspeicher (RAM), ein Festwertspeicher (ROM), ein Flash-Speicher oder dergleichen.

Der Speicher 88 dient unter anderem der Abspeicherung jeweils einer werkstückspezifischen Schieber-Sollposition für eine Vielzahl von Werkstücken. Auf diese Weise lassen sich vorab für verschiedenste Werkstücke entsprechende Schieber-Sollpositionen festlegen und abspeichern, welche später vom Bediener durch Eingabe des Werkstücks automatisch abgerufen werden können. Selektiert der Bediener ein spezifisches Werkstück, das mit der Presse 10 bearbeitet werden soll anhand eines Bedienterminals (nicht dargestellt), so liest die Steuereinrichtung 86 aus dem Speicher 88 die entsprechende Schieber-Sollposition aus und zeigt diese dem Bediener bspw. auf dem Display 84 an. Ebenso ermöglicht das Display 84 eine Visualisierung verschiedener Zustände der Presse 10 bzw. des Pressergebnisses der Presse 10. Zum Beispiel kann das Ergebnis eines Pressvorgangs durch grün (gut) bzw. rot (schlecht) signalisiert werden. Zusätzlich zu der Schieber-Sollposition kann auf dem Display 84 auch die tatsächliche Position des Schiebers 22 (Ist-Position des Schiebers 22) und die tatsächliche Position des Pressenstößels 21 (Ist-Position des Pressenstößels 21) angezeigt werden.

Typischerweise lässt sich die Position des Schiebers 22 mit Hilfe der Verstelleinrichtung 26 nicht mit der gleichen Präzision einstellen, mit der die Ist-Position des Schiebers 22 mit Hilfe der Positionsmesseinrichtung 62 messbar ist. Wird eine Höhenverstellung des Schiebers 22 in Verbindung mit einem Werkstückwechsel vorgenommen, ist es jedoch ausreichend, wenn sich der Schieber 22 innerhalb eines Zielfensters bzw. Toleranzbereichs befindet und dort durch die Arretiereinrichtung 30 fixiert wird. Bei diesem Einstellvorgang kann der Bediener wie folgt unterstützt werden. Beispielsweise wird dem Bediener auf dem Display 84 ein rotes Licht angezeigt, solange sich der Schieber 22 außerhalb des für das jeweilige Werkstück spezifischen Toleranzbereichs befindet. Sobald sich der Schieber 22 innerhalb des Toleranzbereichs befindet, wird auf dem Display 84 dann ein grünes Licht angezeigt, welches dem Bediener anzeigt, dass der Schieber 22 korrekt positioniert ist.

Aufgrund der exakten Positionserfassung durch die Positionsmesseinrichtung 62 lässt sich die kleinere Positionsabweichung innerhalb des Toleranzbereichs steuerungstechnisch durch die Steuereinrichtung 86 ausgleichen. Die Steuereinrichtung 86 ist vorzugsweise dazu eingerichtet, die von der Positionsmesseinrichtung 62 ermittelte erste Position des Schiebers 22 mit der werkstückspezifischen Schieber-Sollposition, welche in dem Speicher 88 gespeichert ist, zu vergleichen und den Pressvorgang in Abhängigkeit dieses Positionsvergleichs anzupassen. Insbesondere passt die Steuereinrichtung 86 die Hublänge des Stößelhubs in Abhängigkeit dieses Positionsvergleichs an. Auf diese Weise lassen sich trotz manueller Verstellbarkeit des Schiebers 22 sehr präzise Pressergebnisse erzielen.

Fig. 10 zeigt ferner eine Schnittansicht des Ständerfußes 16. In den Ständerfuß 16 ist ein Kraftsensor 90 integriert, mit dessen Hilfe sich die Presskraft ermitteln lässt. Vorteilhaft für eine exakte Kraftmessung ist die thermische und dynamische Entkopplung des Kraftsensors 90 vom Antriebsstrang der Presse 10. Thermischer Einfluss, bedingt durch die Erwärmung durch den Elektromotor 44 sowie Vibrationen der Gewindespindel 48 beim Positionieren des Pressenstößels 21 haben somit keinen nennenswerten Einfluss auf das Messsignal des Kraftsensors 90.

Über dem Kraftsensor 90 ist die Werkstückaufnahme 18 angeordnet, welche hier als Montageplatte ausgestaltet ist. Auf dieser Montageplatte lassen sich kundenspezifische Unterwerkzeuge montieren, die mit entsprechenden an der Werkzeugaufnahme 60 des Pressenstößels 21 montierten Oberwerkzeugen während des Pressvorgangs zusammenwirken. Für die Montage von sehr kleinen Bauelementen ist es von höchster Bedeutung, dass das Unterwerkzeug mit dem Oberwerkzeug exakt fluchtet. Zu diesem Zweck ist in dem Ständerfuß 16 ein x-y-Schlittensystem angeordnet, mit Hilfe dessen sich die Montageplatte in x-Richtung und y-Richtung verstellen lässt. Die Einstellung erfolgt mit Hilfe der Einstelleinrichtung 20, die unter anderem in Fig. 1 und 10 ersichtlich ist.

Fig. 10 zeigt die Einstelleinrichtung 20 für die x-Richtung im Detail. Wie daraus ersichtlich ist, ist in den Ständerfuß 16 eine x-Schlittenplatte 92 und eine darunterliegende y-Schlittenplatte 94 integriert. Jede dieser beiden Schlittenplatten 92, 94 ist mit einer entsprechenden Einstelleinrichtung 20, welche der Feinverstellung dient, ausgestattet. Die Einstelleinrichtungen 20 basieren jeweils auf einem Differential-Gewindespindel-Prinzip, das wie folgt aufgebaut ist. Die Feineinstellung weist einen Gewindestift 96 auf, der in die jeweilige Schlittenplatte 92, 94 eingebracht ist. Der Gewindestift 96 ist mit einem Verstellknopf 98 verbunden, auf dem ferner eine Gewindehülse 100 sitzt. Die Gewindehülse 100 schlägt an einer Lagerplatte 102 an. In die x-Schlittenplatte 92 ist bspw. ein Gewindestift 96 mit einem M5-Gewinde mit Steigung 0,8 mm eingebracht, der in Bewegungsrichtung verdrehgesichert ist. Die Lagerplatte 102 hat die Funktion eines axialen Anschlags für die Gewindehülse 100. Die Gewindehülse 100 verfügt bspw. über ein Innengewinde M10 mit der Steigung 1 mm. Weiterhin ist die Gewindehülse verdrehgesichert. Der Verstellknopf 98 verfügt bspw. über ein Innengewinde M5 mit Steigung 0,8 mm und ein Außengewinde M10 mit Steigung 1 mm. Der Verstellknopf 98 ist sowohl auf den Gewindestift 96 mit Steigung 0,8 mm als auch in der Gewindehülse 100 über das Gewinde M10 mit Steigung 1 mm eingebracht.

Wird eine volle Umdrehung (360°) des Verstellknopfes 98 im Uhrzeigersinn eingeleitet, wird der Verstellknopf 98, bedingt durch das Gewinde M10, 1 mm in Richtung zur Lagerplatte 102 bewegt. Die Drehbewegung wirkt sich gleichzeitig auch auf die Gewindeverbindung M5 aus. Da der Gewindestift 96 ortsfest mit der x-Schlittenplatte 92 verbunden ist, wird diese um 0,8 mm in Richtung zur Lagerplatte 102 gezogen. Durch die unterschiedlichen Gewindesteigungen wird somit ein effektiver Hub der x-Schlittenplatte 92 von 0,2 mm pro Umdrehung des Verstellknopfes 98 ausgeführt. Bei der Drehung des Verstellknopfes 98 im Uhrzeigersinn wird der Abstand zwischen der x-Schlittenplatte 92 zur Lagerplatte 102 um 0,2 mm vergrößert.

Durch die Wahl der Gewindesteigungen kann der effektive Hub der x-Schlittenplatte 92 pro Umdrehung des Verstellknopfes 98 bestimmt werden. Wird z.B. ein Außengewinde M10 mit Steigung 0,75 mm in Verbindung mit einem Gewindestift M5 x 0,8 mm gewählt, würde pro Umdrehung des Verstellknopfes ein effektiver Hub von 0,05 mm entstehen. Hierbei ist jedoch zu beachten, dass sich bei einer Drehung des Verstellknopfes 98 im Uhrzeigersinn der Abstand zwischen der x-Schlittenplatte 92 zur Lagerplatte 102 verkleinert.

Es versteht sich, dass selbiges Prinzip auch für die Verstellung der y-Schlittenplatte 94 gilt.

Durch diese Feineinstellung kann das Unterwerkzeug sehr exakt auf das Oberwerkzeug eingestellt werden. Ist die gewünschte Position erreicht, kann diese durch Anziehen eines Gewindestiftes, der die Drehbewegung des Verstellknopfes 98 blockiert, gesichert werden.

In Fig. 10 ist weiterhin eine Überlastsicherung 104 für den Kraftsensor 90 vorgesehen. Der Kraftsensor 90 ist ein sehr empfindliches Bauteil und muss gegen Überlast gesichert werden. Eine Überlastung kann bspw. durch eine fehlerhafte Programmierung der Steuereinrichtung 86 entstehen. Der Pressenstößel 21 könnte dadurch mit hoher Geschwindigkeit die Presswerkzeuge auf Block fahren. Hierbei entstehen kurzfristig sehr hohe Impulskräfte, welche zur Zerstörung des Kraftsensors 90 führen können.

Die im x-y-Schlittensystem integrierte Überlastsicherung 104 soll den Kraftsensor 90 vor solchen Impulskräften schützen. Zu diesem Zweck ist die x-Schlittenplatte mit einer Aussparung 106 versehen. In dieser Aussparung sind drei Zylinderstifte 108, 110 eingebracht, wobei zwei Zylinderstifte 108 einen kleineren Durchmesser gegenüber dem dritten Zylinderstift 110 aufweisen. Die Zylinderstifte 108, 110 liegen in diesem Zustand lose auf der y-Schlittenplatte 94 auf. Der Zylinderstift 110 mit dem größeren Durchmesser 110 ist zwischen den beiden Zylinderstiften 108 mit den kleineren Durchmessern angeordnet. Der rechte Zylinderstift 108 mit dem kleineren Durchmesser wird durch die Stirnseite der Aussparung in der x-Schlittenplatte 92 ortsfest fixiert. In die x-Schlittenplatte 92 ist ferner ein Gewindestift 112 eingebracht, der im rechten Winkel zu den Zylinderstiften 108, 110 angeordnet ist. Wird der Gewindestift 112 durch Eindrehen in Richtung der Zylinderstifte 108, 110 bewegt, kommt er in Kontakt mit dem linken Zylinderstift 108. Durch weiteres Zustellen des Gewindestiftes 112 hebt der mittlere Zylinderstift 110 mit größerem Durchmesser von der Auflagefläche der y-Schlittenplatte 94 ab und wird in Richtung des Kraftsensors 90 bewegt.

Wird der Kraftsensor 90 mit der bestimmungsgemäßen Maximalkraft der Presse 10 belastet, deformiert sich die Messmembran des Kraftsensors 90 (Maximaldeformation). Nun kann über den Gewindestift der mittlere Zylinderstift 110 mit größerem Durchmesser so lange zugestellt werden, bis sich das Messsignal des Kraftsensors 90 ändert. Dies ist ein Hinweis, dass der mittlere Zylinderstift 110 am Kraftsensor 90, wie in Fig. 10 gezeigt, anliegt. Die Stellung des Gewindestifts 112 wird nun durch Anziehen der Gewindemutter 114 fixiert. Wird in diesem Zustand auf dem Kraftsensor 90 eine höhere Kraft als die bestimmungsgemäße Maximalkraft aufgebracht, wird diese von den mittlere Zylinderstiften 108, 110 abgefangen. Somit ist eine sehr effektive Überlastsicherung für den Kraftsensor 90 realisiert.

## Patentansprüche

1. Presse (10), aufweisend:
- einen Pressenständer (12);
- einen Schieber (22), der an dem Pressenständer (12) entlang einer Pressrichtung (z) (verschiebbar gelagert ist und in einer gewünschten Höhe entlang der Pressrichtung (z) während eines Pressvorgangs an dem Pressenständer (12) arretierbar ist;
- einen Pressenstößel (21), der während des Pressvorgangs relativ zu dem Schieber (22) in der Pressrichtung (z) axial bewegt wird; und
- eine Positionsmesseinrichtung (62), welche dazu eingerichtet ist, eine erste Position des Schiebers (22) relativ zu dem Pressenständer (12) entlang der Pressrichtung (z) und eine zweite Position des Pressenstößels (21) relativ zu dem Pressenständer (12) entlang der Pressrichtung (z) zu ermitteln.

2. Presse gemäß Anspruch 1, wobei die Positionsmesseinrichtung (62) aufweist:
- einen ersten Sensor (64), der dazu eingerichtet ist, die erste Position zu messen; und
- einen zweiten Sensor (66), der dazu eingerichtet ist, die zweite Position zu messen.

3. Presse gemäß Anspruch 2, wobei der erste Sensor (64) und der zweite Sensor (66) jeweils als Absolutwertgeber ausgestaltet sind.

4. Presse gemäß Anspruch 2 oder 3, wobei der Pressenständer (12) eine Maßverkörperung (68) aufweist, wobei der erste Sensor (64) zum Messen der ersten Position mit der Maßverkörperung (68) zusammenwirkt, und wobei der zweite Sensor (66) zum Messen der zweiten Position mit der Maßverkörperung (68) zusammenwirkt.

5. Presse gemäß einem der vorstehenden Ansprüche, wobei der Pressenständer (12) eine erste Axialführung (74) zur Führung des Schiebers (22) an dem Pressenständer (12) entlang der Pressrichtung (z) und eine zweite Axialführung (76) zur Führung des Pressenstößels (21) an dem Pressenständer (12) entlang der Pressrichtung (z) aufweist.

6. Presse gemäß einem der vorstehenden Ansprüche, ferner aufweisend einen Antrieb zum Antreiben des Pressenstößels (21).

7. Presse gemäß Anspruch 6, wobei der Antrieb (42) an dem Schieber (22) fixiert ist.

8. Presse gemäß einem der vorstehenden Ansprüche, ferner aufweisend:
- eine Arretiereinrichtung (30), welche zwischen einem Arretier-Zustand, in dem der Schieber (22) an dem Pressenständer (12) arretiert ist, und einem Freigabe-Zustand, in dem der Schieber (22) an dem Pressenständer (12) entlang der Pressrichtung (z) verschiebbar ist, betätigbar ist, und
- eine manuell betätigbare Verstelleinrichtung (26) zum manuellen Verschieben des Schiebers (22) an dem Pressenständer (12) entlang der Pressrichtung (z), solange die Arretiereinrichtung (30) in dem Freigabe-Zustand ist.

9. Presse gemäß einem der vorstehenden Ansprüche, ferner aufweisend eine Steuereinrichtung (86), die dazu eingerichtet ist, die von der Positionsmesseinrichtung (62) ermittelte erste Position des Schiebers (22) mit einer werkstückspezifischen Schieber-Sollposition zu vergleichen und den Pressvorgang in Abhängigkeit dieses Positionsvergleichs anzupassen.

10. Presse gemäß Anspruch 9, wobei die Steuereinrichtung (86) dazu eingerichtet ist, einen Stößelhub des Pressenstößels (21), insbesondere eine entlang der Pressrichtung (z) gemessene Hublänge des Stößelhubs, in Abhängigkeit des Positionsvergleichs anzupassen.

11. Presse gemäß Anspruch 9 oder 10, ferner aufweisend einen Speicher (88) zum Abspeichern jeweils einer werkstückspezifischen Schieber-Sollposition für eine Vielzahl von Werkstücken.

12. Presse gemäß einem der Ansprüche 9-11, ferner aufweisend eine User-Feedback-Einrichtung (82), welche dazu eingerichtet ist, ein visuelles, auditives und/oder haptisches Feedback in Abhängigkeit des Positionsvergleichs zu erzeugen.

13. Presse gemäß Anspruch 12, wobei die User-Feedback-Einrichtung (82) dazu eingerichtet ist, ein erstes Feedback-Signal auszugeben, wenn ein Wert des Positionsvergleichs außerhalb eines vorgegebenen Toleranzbereichs liegt, und ein zweites Feedback-Signal, welches sich von dem ersten Feedback-Signal unterscheidet, auszugeben, wenn der Wert des Positionsvergleichs innerhalb des vorgegebenen Toleranzbereichs liegt.

14. Presse gemäß einem der vorstehenden Ansprüche, wobei der Pressenständer (12) einen Kraftsensor (90) aufweist, der dazu eingerichtet ist, eine von dem Pressenstößel (21) auf ein zu bearbeitendes Werkstück ausgeübte Presskraft zu messen.
